# EUROPÄISCHE PATENTANMELDUNG

(11) **EP 4 621 294 A1**
(43) Veröffentlichungstag der Anmeldung: **24.09.2025**
(21) Anmeldenummer: 25156741.8
(22) Anmeldetag: 10.02.2025
(51) Int. Cl.: F23R 3/36, F02C 9/26

(54) **INJEKTORANORDNUNG FÜR EINE GASTURBINE UND FLUGZEUG**

(30) Priorität: 19.03.2024 DE 102024202602
(71) Anmelder: Rolls-Royce Deutschland Ltd & Co KG, 15827 Blankenfelde-Mahlow (DE)
(72) Erfinder: CLEMEN, Carsten, 15827 Blankenfelde-Mahlow (DE)

(57) **Zusammenfassung**

Die Erfindung betrifft eine Injektoranordnung (100) für eine Gasturbine, insbesondere ein Triebwerk eines Flugzeugs, zum Einbringen eines gasförmigen Kraftstoffes (31) und eines Flüssigkraftstoffes (32) sowie Luft (30) in eine Brennkammer (BK), mit einem Injektorschaft (1) und einem entlang einer Injektorlängsachse (L) ausgerichteten Injektor-Hauptkörper (22), wobei der Injektor-Hauptkörper (22) umfasst:
- einen zentral auf der Injektorlängsachse (L) angeordneten ersten Gaskanal (40), zum Einbringen einer Gasströmung in die Brennkammer (BK),
- zumindest einen radial außen um den ersten Gaskanal (40) umlaufend angeordneten Luftkanal (5, 133, 134) und
- eine radial um den ersten Gaskanal (40) angeordnete Flüssigkraftstoffeindüsung (6) zum Einbringen des Flüssigkraftstoffes (32) in die Brennkammer (BK),
wobei die Injektoranordnung (100) zudem zum Einbringen des gasförmigen Kraftstoffes (31) eingerichtet ist. Eine vorteilhafte Emissionscharakteristik ist dadurch erhältlich, dass die Injektoranordnung (100) zum Einnehmen, insbesondere zweier, alternativer Konfigurationen ausgebildet ist, zwischen welchen die Injektoranordnung (100) während des Betriebs umstellbar ist, wobei der erste Gaskanal (40) in einer ersten Konfiguration mit Luft, in Funktion als Lufteindüsung, und in einer zweiten Konfiguration mit dem gasförmigen Kraftstoff (31), in Funktion als Gaskraftstoff-Eindüsung, durchströmbar ist (Fig. 3).

## Beschreibung

Die Erfindung betrifft eine Injektoranordnung für eine Gasturbine, insbesondere ein Triebwerk eines Flugzeugs, zum Einbringen eines gasförmigen Kraftstoffes und eines Flüssigkraftstoffes sowie Luft in eine Brennkammer, mit einem Injektorschaft und einem entlang einer Injektorlängsachse ausgerichteten Injektor-Hauptkörper, wobei der Injektor-Hauptkörper umfasst:
- einen zentral auf der Injektorlängsachse angeordneten ersten Gaskanal, zum Einbringen einer Gasströmung in die Brennkammer,
- zumindest einen radial außen um den ersten Gaskanal umlaufend angeordneten Luftkanal und
- eine radial um den ersten Gaskanal angeordnete Flüssigkraftstoffeindüsung zum Einbringen des Flüssigkraftstoffes in die Brennkammer,
wobei die Injektoranordnung zudem zum Einbringen des gasförmigen Kraftstoffes eingerichtet ist. Die Erfindung betrifft ferner ein Flugzeug mit einer Injektoranordnung.

Eine Injektoranordnung der eingangs genannten Art ist beispielsweise in der DE 10 2022 201 182 A1 angegeben. Dabei ist eine Kraftstoffeindüsung für den gasförmigen Kraftstoff radial außen um einen zentralen, auf einer Düsenlängsachse angeordneten Luftkanal und eine Flüssigkraftstoffeindüsung angeordnet.

Der Erfindung liegt die Aufgabe zugrunde, eine Injektoranordnung der eingangs genannten Art sowie ein Flugzeug mit einer optimierten Emissionscharakteristik bereitzustellen.

Die Aufgabe wird für die Injektoranordnung mit den Merkmalen des Anspruchs 1 und für das Flugzeug mit den Merkmalen des Anspruchs 15 gelöst.

Bezüglich der Injektoranordnung ist vorgesehen, dass diese zum (wahlweisen bzw. betriebsabhängigen) Einnehmen, insbesondere zweier, alternativer Konfigurationen ausgebildet ist, zwischen welchen die Injektoranordnung während des Betriebs umstellbar ist, wobei der erste Gaskanal in einer ersten Konfiguration mit Luft, in Funktion als Lufteindüsung, und in einer zweiten Konfiguration mit dem gasförmigen Kraftstoff, in Funktion als Gaskraftstoff-Eindüsung, durchströmbar ist.

Die Injektoranordnung weist vorzugsweise ausschließlich den ersten Gaskanal als Gaskraftstoff-Eindüsung in der zweiten Konfiguration auf, keine weitere Gaskraftstoff-Eindüsung.

In der ersten Konfiguration kann die Injektoranordnung in einem separaten Betrieb ausschließlich mit dem Flüssigkraftstoff betrieben werden und nicht von dem gasförmigen Kraftstoff bis in die Brennkammer durchströmt werden.

In der zweiten Konfiguration kann die Injektoranordnung sowohl ausschließlich von gasförmigem Kraftstoff (ohne Flüssigkraftstoff) als auch zeitgleich in einem kombinierten Betrieb unter Durchströmung mit sowohl dem gasförmigen Kraftstoff als auch dem Flüssigkraftstoff betrieben werden, und nicht ausschließlich mit dem Flüssigkraftstoff.

Der gasförmige Kraftstoff wird insbesondere aus Wasserstoff gebildet oder weist Wasserstoff auf. Der Flüssigkraftstoff wird insbesondere durch Kerosin und/oder einem nachhaltigen alternativen Kraftstoff (SAF: "sustainable alternative fuel") gebildet.

Die Umstellung erfolgt vorzugsweise mit Einschalten und/oder Ausschalten des Stromes an gasförmigem Kraftstoff (durch Aufbringen oder Abbau eines Überdrucks gegenüber dem in der Brennkammer herrschenden Luftdruck) insbesondere mittels Öffnens und/oder Schließen eines Kraftstoffventils für den gasförmigen Kraftstoff innerhalb der Kraftstoffperipherie des Flugzeugs, außerhalb der Injektoranordnung.

In einer bevorzugten Ausbildungsvariante umfasst der erste Gaskanal in einem stromaufseitigen Endabschnitt eine Luft-Einströmöffnung, die insbesondere zentral auf der Injektorlängsachse (d. h. koaxial zu dem sich stromab davon erstreckenden Abschnitt des ersten Gaskanals) angeordnet ist. Innerhalb (insbesondere ausschließlich) des Injektor-Hauptkörpers ist/sind zumindest eine, vorzugsweise zwei, Gaskraftstoff-Überleitung/en angeordnet, die zwischen einer Gaskraftstoff-Zuleitung, insbesondere zwischen einem stromab der Gaskraftstoff-Zuleitung angeordneten Gaskraftstoff-Ringreservoir, und dem ersten Gaskanal insbesondere radial (oder radialaxial) verläuft/verlaufen. In der ersten Konfiguration ist/sind die Gaskraftstoff-Überleitung/en verschlossen (d. h. nicht von dem gasförmigen Kraftstoff durchströmbar) und die Luft-Einströmung ist geöffnet (d. h. von Luft durchströmbar). In der zweiten Konfiguration ist die Luft-Einströmöffnung verschlossen (d. h. nicht von Luft durchströmbar) und die Gaskraftstoff-Überleitungen ist/sind geöffnet (d. h. von dem gasförmigen Kraftstoff durchströmbar). Insbesondere ist der stromaufseitige Endabschnitt ausschließlich von Luft (in der ersten Konfiguration) durchströmbar. Das Gaskraftstoff-Ringreservoir ist insbesondere in dem Injektor-Hauptkörper ringförmig um den ersten Gaskanal (unter Zwischenordnung des zweiten Gaskanals) angeordnet.

Vorzugsweise ist/sind zum Umstellen zwischen den Konfigurationen zumindest ein, vorzugsweise zwei, Schließkörper vorhanden, welche/r in der ersten Konfiguration zum Verschluss der Gaskraftstoff-Überleitung/en unter Freigabe der Luft-Einströmöffnung radial in die Gaskraftstoff-Überleitung/en verstellt (insbesondere eingeschoben) ist/sind (außerhalb des ersten Gaskanals) und in der zweiten Konfiguration zum Verschluss der Luft-Einströmöffnung unter Freigabe der Gaskraftstoff-Überleitung/en radial zentral in oder stromab der Luft-Einströmöffnung in dem ersten Gaskanal positioniert ist/sind.

Zweckmäßigerweise kann vorgesehen sein, dass in dem zumindest einen Schließkörper ein Schließkörper-Kanal, zur Durchströmung mit dem gasförmigen Kraftstoff, angeordnet ist, welcher insbesondere mittels der Positionierung des/der Schließkörper/s in der ersten Konfiguration nicht durchströmbar und in der zweiten Konfiguration durchströmbar angeordnet ist. Der Schließkörper-Kanal kann insbesondere mit einem stromaufseitigen Abschnitt parallel zu der entsprechenden Gaskraftstoff-Überleitung und mit einem stromabseitigen Abschnitt parallel zu dem ersten Gaskanal ausgerichtet sein. Der Schließkörper-Kanal bildet somit in der zweiten Konfiguration eine Strömungsverbindung zwischen der (gegebenenfalls jeweiligen) Gaskraftstoff-Überleitung und dem ersten Gaskanal. In der ersten Konfiguration beispielsweise ist der stromabseitige Abschnitt des Schließkörper-Kanals an seinem stromabseitigen Ende mittels einer inneren Wandung der Gaskraftstoff-Überleitung verschlossen.

Für eine automatisierte Steuerung der Umstellung zwischen den Konfigurationen unter Nutzung mechanischer Kräfte, insbesondere ohne Einwirken elektrischer Stellsignale innerhalb der Injektoranordnung, ist vorzugsweise zur Umstellung zwischen den Konfigurationen zumindest ein federelastisches Stellelement vorhanden, welches mittels Federkraft in Zusammenwirken mit einer durch den gasförmigen Kraftstoff aufgebrachten Druckkraft die Umstellung zwischen der ersten Konfiguration und der zweiten Konfiguration bewirkt. Das Stellelement ist insbesondere als Schraubendruckfeder ausgebildet. Die Umstellung kann somit mittels Ein- und Ausschalten der Strömung des gasförmigen Kraftstoffes außerhalb der Injektoranordnung erfolgen und automatisch eine Anpassung der entsprechenden Konfiguration der Injektoranordnung bewirken.

Dabei bildet beispielsweise die erste Konfiguration einen Ruhezustand, in dem sich das Stellelement ohne Gegenwirken der Druckkraft in Ruhestellung befindet. In der zweiten Konfiguration ist das Stellelement unter Gegenwirken der Druckkraft verstellt.

Vorzugsweise ist das Stellelement an dem zumindest einen Schließkörper angeordnet, insbesondere befestigt. Dabei kann vorteilhafterweise das Stellelement mittels einer (gegebenenfalls jeweils) in dem Schließkörper vorhandenen Ausnehmung sicher an bzw. in dem Schließkörper gelagert und/oder geführt sein. Insbesondere ist das Stellelement in zusammengeschobenem Zustand vollständig in die Ausnehmung/en eingeschoben. Bei Vorhandensein zweier Schließkörper befinden sich die Ausnehmungen vorzugsweise auf gleicher axialer Position, wobei sie in zusammengeschobener Position der Schließkörper gemeinsam einem Hohlraum zur Aufnahme des Stellelements bilden.

In einer besonders günstigen Ausbildungsvariante sind zwei Schließkörper sowie zwei Gaskraftstoff-Überleitungen in Umlaufrichtung bezüglich der Injektorlängsachse jeweils (in Umlaufrichtung) einander gegenüberliegend (d. h. jeweils eine Gaskraftstoff-Überleitung mit jeweils einem zugeordneten Schließkörper gegenüberliegend der anderen Paarung) angeordnet, wobei das Stellelement jeweils mit einem Ende an jeweils einem der Schließkörper befestigt ist. Dabei sind in der ersten Konfiguration die Schließkörper mittels des Stellelements unter Freigabe der Luft-Einströmöffnung radial auseinandergedrückt in die Gaskraftstoff-Überleitungen verstellt, d. h. (zumindest großteils, insbesondere vollständig) eingeschoben, und/oder in der zweiten Konfiguration die Schließkörper mittels der Druckkraft des gasförmigen Kraftstoffes entgegen der Federkraft des Stellelements radial zusammengedrückt bzw. -geschoben, wobei die Schließkörper einander berührend zentral innerhalb des ersten Gaskanals positioniert sind (unter Verschluss der Luft-Eintrittsöffnung). Die jeweiligen Schließkörper sind vorzugsweise radial verschiebbar in den jeweiligen Gaskraftstoff-Überleitungen gelagert und geführt, wobei zumindest ein radial nach außen weisender Abschnitt des jeweiligen Schließkörpers permanent in die jeweilige Gaskraftstoff-Überleitung ragt. Die Gaskraftstoff-Überleitungen mit den jeweiligen zugeordneten Schließkörpern können beispielsweise in Umlaufrichtung auf einer Position von 90° und auf 270° gegenüber der Position des Injektorschafts angeordnet sein. In der ersten Konfiguration ist der Schließkörper-Kanal insbesondere in Zusammenwirken mit der Innenwandung der (jeweiligen) Gaskraftstoff-Überleitung verschlossen, sodass der jeweilige Schließkörper als Verschluss der Gaskraftstoff-Überleitungen wirkt.

Vorteilhafte Montagemöglichkeiten ergeben sich, wenn an der axialen Position des oder der Schließkörper/s der erste Gaskanal einen geringsten Strömungsquerschnitt, insbesondere einen kleinsten Durchmesser, aufweist. In diesem Zusammenhang ist insbesondere das Vorhandensein zweier Schließkörper vorteilhaft. Auf diese Weise können die Schließkörper bei Montage durch die Luft-Eintrittsöffnung in den ersten Gaskanal bzw. an die Gaskraftstoff-Überleitungen eingeschoben werden.

Eine vorteilhafte Strömungscharakteristik ist mittels der Injektoranordnung erhältlich, wenn der Luftkanal als radial unmittelbar (d.h. ohne Zwischenordnung eines weiteren Fluidkanals) um den ersten Gaskanal umlaufender, zweiter Gaskanal ausgebildet ist (mit anderen Worten ist radial unmittelbar um den ersten Gaskanal ein zweiter Gaskanal als Luftkanal ausgebildet), wobei beispielsweise dessen stromaufseitiges Ende zumindest im Wesentlichen auf der axialen Position des stromaufseitigen Endes der Luft-Einströmöffnung positioniert ist.

Vorteile insbesondere hinsichtlich der Montage ergeben sich, wenn der erste Gaskanal in einem sich koaxial zu der Injektorlängsachse erstreckenden Zentralkörper innerhalb des zweiten Gaskanals angeordnet ist, wobei sich die Gaskraftstoff-Überleitung/en radial durch den zweiten Gaskanal erstreckt/erstrecken und wobei insbesondere weitere Stützelemente und/oder zweite Drallelemente zur Halterung des Zentralkörpers innerhalb des zweiten Gaskanals sich radial erstreckend angeordnet sind. Die Gaskraftstoff-Überleitung/en und/oder weitere Stützelemente und/oder zweite Drallelemente sind insbesondere in Umlaufrichtung äquidistant zueinander in dem zweiten Gaskanal verteilt. Die Stützelemente und/oder weiteren zweiten Drallelemente weisen vorzugsweise einen geringeren Anström-Querschnitt auf als die Gaskraftstoff-Überleitung/en. Das Gaskraftstoff-Ringreservoir und/oder das Flüssigkraftstoff-Ringreservoir ist/sind insbesondere radial außen um den zweiten Gaskanal in der Injektoranordnung angeordnet.

Einem geringen Druckverlust innerhalb der Injektoranordnung ist es zuträglich, wenn die Gaskraftstoff-Überleitung/en in dem zweiten Gaskanal strömungsgünstig geformt und/oder (z. B. mittels einer Umwandung) verkleidet sind, wobei die Gaskraftstoff-Überleitung, ggf. (d. h. bei Vorhandensein mehrerer Gaskraftstoff-Überleitungen) jeweils, insbesondere als zweites Drallelement wirkend ausgebildet sein kann.

Ein gleichmäßiges Einbringen des Flüssigkraftstoffes in die Brennkammer, ohne Unterbrechung während der Umstellung zwischen den Konfigurationen, kann gewährleistet werden, wenn die Flüssigkraftstoffeindüsung radial außen um den zweiten Gaskanal angeordnet ist und zum Einbringen des Flüssigkraftstoffes an dem stromabseitigen Ende des zweiten Gaskanals, in eine den zweiten Gaskanal durchströmende und/oder aus diesem austretende Luftströmung ausgebildet ist, insbesondere mittels zumindest einer an dem stromabseitigen Ende des zweiten Gaskanals mündenden Flüssigkraftstoff-Austrittsöffnung. Die Flüssigkraftstoff-Austrittsöffnung kann insbesondere zumindest abschnittsweise ringförmig und als eine einzige Austrittsöffnung ausgebildet sein und/oder mehrere diskrete Austrittsöffnungen umfassen.

Für eine günstige Strömungscharakteristik ist/sind radial außen umlaufend um die Flüssigkraftstoffeindüsung zumindest ein dritter Gaskanal, und vorzugsweise weiterhin ein vierter Gaskanal angeordnet, wobei der dritte Gaskanal als radial äußerer Luftkanal und ggf. der vierte Gaskanal als radial äußerster Luftkanal ausgebildet sind.

Bei dem Flugzeug ist vorgesehen, dass das Flugzeug zumindest ein Triebwerk umfassend eine Injektoranordnung nach einem der vorhergehenden Ansprüche umfasst, sowie eine Kraftstoffperipherie umfassend zumindest jeweils eine Tankvorrichtung für gasförmigen Kraftstoff und für Flüssigkraftstoff und Leitungsmittel zur Leitung des gasförmigen Kraftstoffes und des Flüssigkraftstoffes von der jeweiligen Tankvorrichtung zu der Injektoranordnung, wobei in den Leitungsmitteln zumindest jeweils ein Kraftstoffventil zur Steuerung und/oder Regelung des gasförmigen Kraftstoffes und des Flüssigkraftstoffes angeordnet ist, wobei bei Schließen des Kraftstoffventils für gasförmigen Kraftstoff, mit Unterbrechung des Flusses an gasförmigem Kraftstoff, die Injektoranordnung eine erste Konfiguration einnimmt und bei Öffnen des Kraftstoffventils für gasförmigen Kraftstoff die Injektoranordnung eine zweite Konfiguration einnimmt.

Nachfolgend wird die Erfindung anhand von Ausführungsbeispielen unter Bezugnahme auf die Zeichnungen näher erläutert. Es zeigen:
- Fig. 1: eine erfindungsgemäße Injektoranordnung zum Einbringen eines gasförmigen Kraftstoffes und eines Flüssigkraftstoffes in eine Brennkammer eines Triebwerks, in einer ersten Konfiguration, in schematischer Darstellung in einem Längsschnitt entlang einer Injektorlängsachse,
- Fig. 2: die Injektoranordnung in einer zweiten Konfiguration in schematischer Darstellung in einem Längsschnitt entlang einer Injektorlängsachse,
- Fig. 3: die Injektoranordnung in der zweiten Konfiguration in einem gegenüber Fig. 2 um 90° um die Injektorlängsachse gedrehten Längsschnitt,
- Fig. 4: die Injektoranordnung in der ersten Konfiguration in der Ansicht gemäß Fig. 3,
- Fig. 5: die Injektoranordnung in einer Draufsicht mit Blick in Richtung Brennkammer und
- Fig. 6: eine weitere Ausbildungsvariante der Injektoranordnung, mit einem nicht verstellbaren Verschlusselement, in der Ansicht gemäß Fig. 3.

Fig. 1 zeigt in einer schematischen Darstellung im Längsschnitt eine Injektoranordnung 100 zum Einbringen von Kraftstoff und Luft 30 in eine Brennkammer BK eines Triebwerks, insbesondere eines Flugzeugs. Die Injektoranordnung 100 weist einen Injektorschaft 1 und einen an dem Injektorschaft 1 angeordneten Injektor- Hauptkörper 22 auf. Der Injektor-Hauptkörper 22 ist entlang einer im Winkel, vorliegend im Wesentlichen rechtwinklig, zu dem Injektorschaft 1 verlaufenden Injektorlängsachse L ausgerichtet.

Die Injektoranordnung 100 ist zum Betrieb mit zwei Arten von Kraftstoffen eingerichtet, einem gasförmigen Kraftstoff 31 und einem Flüssigkraftstoff 32. Die Kraftstoffe können sowohl zeitgleich (parallel) in einem kombinierten Betrieb als auch jeweils einzeln, in einem separaten Betrieb von flüssigem und/oder gasförmigem Kraftstoff, der Injektoranordnung 100 zugeführt werden. Zur Kraftstoffzuleitung sind in dem Injektorschaft 1 sowohl eine Gaskraftstoff-Zuleitung 2 als auch eine Flüssigkraftstoff-Zuleitung 3 angeordnet. In Fig. 1 sind die beiden Kraftstoff-Zuleitung 2, 3 beispielhaft parallel zueinander geführt.

Der gasförmige Kraftstoff 31 wird insbesondere aus Wasserstoff gebildet und/oder weist Wasserstoff auf. Der Flüssigkraftstoff 32 wird insbesondere durch Kerosin und/oder einem nachhaltigen alternativen Kraftstoff (SAF: "sustainable alternative fuel") gebildet.

Das Flugzeug weist eine entsprechend eingerichtete Kraftstoffperipherie auf, die zumindest jeweils eine Tankvorrichtung für gasförmigen Kraftstoff 31 und Flüssigkraftstoff 32 umfasst (in Fig. 1 nicht gezeigt). Zudem sind Leitungsmittel zur Leitung des gasförmigen Kraftstoffes 31 und des Flüssigkraftstoffes 32 zu der Injektoranordnung 100 vorhanden. In den Leitungsmitteln ist jeweils ein Kraftstoffventil 16, 16' (vgl. Fig. 2) zur Steuerung und/oder Regelung des gasförmigen Kraftstoffes 31 und des Flüssigkraftstoffes 32 angeordnet.

Zur Zufuhr des Flüssigkraftstoffes 32 weist die Injektoranordnung 100 am stromabseitigen Ende der Flüssigkraftstoff-Zuleitung 3 vorzugsweise ein Flüssigkraftstoff-Ringreservoir 8 auf. Ausgehend von dem Flüssigkraftstoff-Ringreservoir 8 ist innerhalb des Injektor-Hauptkörpers 22 eine Flüssigkraftstoffeindüsung 6 bis an einen stromabseitigen Endabschnitt des Injektor-Hauptkörpers 22 geführt. Die Flüssigkraftstoffeindüsung 6 weist z. B. diskrete Kraftstoffkanäle und/oder zumindest abschnittsweise einen radial umlaufenden, zusammenhängenden Kraftstoff-Ringkanal auf (hier nicht genauer gezeigt). Zudem kann die Flüssigkraftstoffeindüsung 6 insbesondere mittels Drallelementen zur Verdrallung des Flüssigkraftstoffes 32 ausgebildet sein (hier nicht gezeigt). Vorzugsweise können Hitzeschilde 14 vorhanden sein, um die Kraftstoffkanäle der Flüssigkraftstoffeindüsung 6 gegen hohen Wärmeeintrag beispielsweise aus umgebenden Luftkanälen abzuschirmen. An dem stromabseitigen Endabschnitt weist die Flüssigkraftstoffeindüsung 6 zumindest eine Flüssigkraftstoff-Austrittsöffnung 60 auf, wobei mehrere diskrete Öffnungen oder eine umlaufende Ringöffnung vorhanden sein können.

Die Injektoranordnung 100 umfasst einen zentral auf der Injektorlängsachse L angeordneten ersten Gaskanal 40, der zur Einbringung einer zentralen Gasströmung in die Brennkammer BK ausgebildet und angeordnet ist. In dem ersten Gaskanal 40 kann zentral auf der Injektorlängsachse L ein Strömungskörper 12 mit Drallelementen angeordnet sein, um der zentralen Gasströmung einen Umfangsdrall aufzuprägen.

Insbesondere unmittelbar (d. h. ohne Zwischenordnung eines weiteren Fluidkanals) radial umlaufend um den ersten Gaskanal 40 ist ein zweiter Gaskanal 5 als Luftkanal 50 angeordnet. Das stromaufseitige Ende des Luftkanals 50 ist z. B. zumindest im Wesentlichen auf Höhe des stromaufseitigen Endes der Luft-Eintrittsöffnung 10 positioniert. An dem stromabseitigen Ende des Luftkanals 50 ist die zumindest eine Flüssigkraftstoff-Austrittsöffnung 60 zur Eindüsung des Flüssigkraftstoffes 32 in den durch den zweiten Luftkanal 50 strömenden Luftstrom angeordnet.

Der erste Gaskanal 40 ist vorzugsweise in einem sich koaxial zu der Injektorlängsachse L erstreckenden Zentralkörper 4 innerhalb des zweiten Gaskanals 5 angeordnet. Der Zentralkörper 4 ist z. B. mittels sich radial erstreckender Stützelemente 7 (beispielsweise vier bis acht an der Zahl) in dem zweiten Gaskanal 5 gehalten und/oder befestigt. Die Stützelemente 7 können insbesondere zumindest teilweise als zweite Drallelemente 70 und/oder als Gaskraftstoff-Überleitungen 15, 15' (vgl. Fig. 3) ausgebildet sein.

Radial umlaufend um den zweiten Gaskanal 5 ist in dem Injektor-Hauptkörper 22 insbesondere ein ringförmig umlaufendes Gaskraftstoff-Ringreservoir 9 angeordnet, in welches die Gaskraftstoff-Zuleitung 2 mündet. Das Gaskraftstoff-Ringreservoir 9 ist insbesondere axial weiter beabstandet von der Brennkammer BK positioniert als das Flüssigkraftstoff-Ringreservoir 8.

Radial außen umlaufend um die Flüssigkraftstoffeindüsung 6 sind in dem stromabseitigen Endabschnitt des Injektor-Hauptkörpers 22 vorzugsweise äußere Gaskanäle, beispielsweise zwei Gaskanäle, angeordnet, ein dritter Gaskanal 131 und ein um den dritten Gaskanal 131 radial außen umlaufender vierter Gaskanal 132. Die äußeren Gaskanäle 131, 132 bilden einen äußeren Luftkanal 133 und einen äußersten Luftkanal 134.

Erfindungsgemäß ist die Injektoranordnung 100 derart ausgebildet, dass sie während des Betriebs umgestellt werden kann zwischen zwei Konfigurationen: einer ersten Konfiguration, wobei dem zentralen, ersten Gaskanal 40 eine Funktion als Lufteindüsung zukommt, wobei im Betrieb der erste Gaskanal 40 mit Luft 30 durchströmt wird, und einer zweiten Konfiguration, wobei dem zentralen, ersten Gaskanal 40 eine Funktion als Gaskraftstoff-Eindüsung zukommt, wobei im Betrieb der erste Gaskanal 40 mit dem gasförmigen Kraftstoff 31 (und nicht mit Luft 30) durchströmt wird. Auf diese Weise kann die Injektoranordnung 100 vorteilhaft sowohl in dem kombinierten Betrieb als auch in dem separaten Betrieb mit durchströmtem zentralen, ersten Gaskanal 40 betrieben werden, wobei ein "Leerlaufen" des ersten Gaskanals 40 und damit verbundene Nachteile (z. B. Überhitzung, Entstehung von Ruß etc.) vermieden werden. Die zentrale Strömung trägt zu einer äußerst vorteilhaften Emissionscharakteristik bei, mit geringen Stickoxidemissionen (NOₓ).

Eine weitere Gaskraftstoff-Eindüsung, zusätzlich zu dem ersten Gaskanal 40 in der zweiten Konfiguration, ist vorzugsweise an der Injektoranordnung 100 nicht vorhanden.

In der ersten Konfiguration wird insbesondere die Injektoranordnung 100 nicht von dem gasförmigen Kraftstoff 31 durchströmt und somit kein gasförmiger Kraftstoff 31 in die Brennkammer BK zugeführt. Die erste Konfiguration ist somit für den separaten Betrieb mit Flüssigkraftstoff 32 vorgesehen.

In der zweiten Konfiguration wird insbesondere die Injektoranordnung 100 von dem gasförmigen Kraftstoff 31 durchströmt, sowie zusätzlich von Luft zumindest durch den zweiten Gaskanal 5. Optional wird die Flüssigkraftstoffeindüsung 6 mit Flüssigkraftstoff 32 durchströmt. Die zweite Konfiguration ist somit für den kombinierten Betrieb oder den separaten Betrieb mit dem gasförmigen Kraftstoff 31 vorgesehen.

Fig. 1 zeigt die Injektoranordnung 100 in der ersten Konfiguration, wobei der erste Gaskanal 40 als Lufteindüsung fungiert. Zu diesem Zweck umfasst der erste Gaskanal 40 in einem stromaufseitigen Endabschnitt eine Luft-Einströmöffnung 10. Die Luft-Einströmöffnung 10 ist, ebenso wie der übrige Gaskanal 40, zentral auf der Injektorlängsachse L angeordnet. Insbesondere schließt die Luft-Einströmöffnung 10 axial stromaufseitig mit dem von der Brennkammer BK abgewandten, stromaufseitigen Ende des Injektor-Hauptkörpers 22 ab. Der stromaufseitige Endabschnitt mit der Luft-Einströmöffnung 10 ist ausschließlich von Luft durchströmbar.

In der ersten Konfiguration, wie in Fig. 1 gezeigt, ist die Luft-Einströmöffnung 10 geöffnet, wobei die Luft-Einströmöffnung 10 mit einem an die Brennkammer BK angrenzenden Abschnitt des ersten Gaskanals 40 in Strömungsverbindung steht. Somit strömt in der ersten Konfiguration über die Luft-Einströmöffnung 10 Luft 30 in den ersten Gaskanal 40 ein und durch selbigen hindurch in die Brennkammer BK. Gasförmiger Kraftstoff 31 wird der Brennkammer BK nicht zugeführt.

Fig. 2 zeigt die Injektoranordnung 100 in der zweiten Konfiguration, wobei der erste Gaskanal 40 als Gaskraftstoff-Eindüsung fungiert. Dabei ist die Luft-Einströmöffnung 10 mittels zumindest eines innerhalb des ersten Gaskanals 40, insbesondere unmittelbar stromab der Luft-Einströmöffnung 10 angeordneten Schließkörpers 11 verschlossen. Bei dem in Fig. 2 gezeigten Beispiel sind zwei Schließkörper 11, 11' in Form von Kolben 110, 110' vorhanden, wie nachfolgend im Zusammenhang mit Fig. 3 und Fig. 4 genauer beschrieben wird. "Verschlossen" bedeutet hierbei, dass die Strömungsverbindung zu dem an die Brennkammer BK angrenzenden Abschnitt des ersten Gaskanals 40 unterbrochen ist, wobei die beispielhaft zwei Schließkörper 11, 11' zumindest im Wesentlichen strömungsdicht in der Luft-Einströmöffnung 10 und/oder (insbesondere unmittelbar) stromab derselben sich radial erstreckend zentral in dem Gaskanal 40 positioniert sind.

Der erste Gaskanal 40 kann vorteilhafterweise an der axialen Position der Schließkörper 11, 11' einen geringsten Strömungsquerschnitt, insbesondere einen geringsten Durchmesser, aufweisen. Auf diese Weise kann die radiale Ausdehnung der Schließkörper 11, 11' möglichst gering gehalten werden und für die Montage die Einströmöffnung 11, 11' zum Einbringen des bzw. der Schließkörper 11, 11' genutzt werden.

Zur Zuführung des gasförmigen Kraftstoffes 32 von dem Gaskraftstoff-Ringreservoir 9 in den ersten Gaskanal 40 sind innerhalb des Injektor-Hauptkörpers 22 beispielhaft zwei Gaskraftstoff-Überleitungen 15, 15' vorhanden (vgl. Fig. 3). Die Gaskraftstoff-Überleitungen 15, 15' erstrecken sich radial zwischen dem Gaskraftstoff-Ringreservoir 9 und dem ersten Gaskanal 40 durch den zweiten Gaskanal 5. Dabei können die Gaskraftstoff-Überleitungen 15, 15' vorzugsweise jeweils eine strömungsgünstig (aerodynamisch) geformte Umwandung 18, 18' aufweisen und/oder strömungsgünstig geformt sein, zur Verringerung des Strömungswiderstandes innerhalb des zweiten Gaskanals 5. Wie Fig. 3 zeigt, sind die Gaskraftstoff-Überleitungen 15, 15' insbesondere in Umlaufrichtung gegenüberliegend voneinander angeordnet, beispielhaft auf einer Position von 90° und von 270° bezüglich des Injektorschafts 1. Die Gaskraftstoff-Überleitungen 15, 15' können insbesondere zusätzlich in Funktion der Stützelemente 7 als Halterung des Zentralkörpers 4 dienen, wobei sie in Umlaufrichtung zusammen mit den (anderen) Stützelementen 7 und/oder Drallelementen 70 äquidistant zueinander angeordnet sind (vgl. auch Fig. 5).

Fig. 3 zeigt genauer die Ausbildung und Anordnung der Schließkörper 11, 11' in einer gegenüber Fig. 2 um 90° um die Injektorlängsachse L gedrehten Darstellung der Injektoranordnung 100 im Längsschnitt. Wie Fig. 3 zeigt, ragen in der zweiten Konfiguration die Schließkörper 11, 11' aus den Gaskraftstoff-Überleitungen 15, 15' jeweils bis in die Mitte des ersten Gaskanals 40 hinein und stehen an der Injektorlängsachse L miteinander gegenüber der an den Injektorhauptkörper 22 anströmenden Luft dichtend in Kontakt. Somit ist die Luft-Einströmöffnung 10 verschlossen.

Innerhalb der Schließkörper 11, 11' sind Schließkörper-Kanäle 17, 17' ausgebildet, die in der zweiten Konfiguration eine Strömungsverbindung von den Gaskraftstoff-Überleitungen 15, 15' in den ersten Gaskanal 40 bilden. Die Schließkörper-Kanäle 17, 17' sind dabei insbesondere mit einem stromaufseitigen ersten Abschnitt parallel zu den Gaskraftstoff-Überleitungen 15, 15' und mit einem stromabseitigen zweiten Abschnitt parallel zu der Injektorlängsachse L ausgerichtet. Zur Abdichtung der Schließkörper 11, 11' gegenüber den Gaskraftstoff-Überleitungen 15, 15' sind vorzugsweise umlaufende Dichtmittel 19, 19' vorhanden. Die Schließkörper 11, 11' sind radial verschiebbar einander gegenüberliegend in den Gaskraftstoff-Überleitungen 15, 15' gelagert. Der Strömungsquerschnitt der Schließkörper-Kanäle 17, 17' ist in Summe ausreichend groß, um eine möglichst druckverlustarme Strömung des gasförmigen Kraftstoffes 31 in den Gaskanal 40 zu gewährleisten. Mittels der Anordnung und Ausbildung der hier beispielhaft zwei Schließkörper 11, 11' sind die Gaskraftstoff-Überleitungen 15, 15' und die Schließkörper-Kanäle 17, 17' in der zweiten Konfiguration zur Durchströmung geöffnet.

Zur Umstellung zwischen der ersten und der zweiten Konfiguration ist in Fig. 3 zumindest ein federelastisches Stellelement 20 z. B. in Ausbildung einer Druckfeder ersichtlich, welches mit jeweils einem Ende an jeweils einem der Schließkörper 11, 11' befestigt ist. Bei der in Fig. 3 gezeigten zweiten Konfiguration ist das Stellelement 20 entgegen der radial nach außen wirkenden Federkraft zusammengeschoben, wobei durch den gasförmigen Kraftstoff eine entgegengesetzte, radial nach innen weisend Druckkraft aufgebracht wird, die die Federkraft überwindet und ein Zusammendrücken der Schließkörper 11, 11' bis zu ihrem Kontakt auf der Injektorlängsachse L bewirkt.

Das Stellelement 20 ist dabei jeweils in innerhalb der Schließkörper 11, 11' vorhandenen, länglichen Ausnehmungen 111, 111' derart befestigt und geführt, dass die Schließkörper 11, 11' miteinander zentral auf der Injektorlängsachse L in Kontakt stehen können. Dabei befinden sich die Ausnehmungen 111, 111' vorzugsweise auf gleicher axialer Position und weisen mit ihren Öffnungen radial in Richtung der Injektorlängsachse L, wobei sie in der dargestellten, zusammengeschoben Position der Schließkörper 11, 11' gemeinsam einem Hohlraum zur Aufnahme des Stellelements 20 bilden.

Fig. 4 zeigt in der Fig. 3 entsprechenden Ansicht der Injektoranordnung 100 die Anordnung der Schließkörper 11, 11' in der ersten Konfiguration. Dabei sind die Schließkörper 11, 11' radial nach außen in die Gaskraftstoff-Überleitungen 15, 15' verstellt und/oder eingeschoben, unter Verschluss der Gaskraftstoff-Überleitungen 15, 15' und unter Freigabe der Luft-Einströmöffnung 10. Die Schließkörper-Kanäle 17, 17' der beiden Schließkörper 11, 11' sind dabei mittels der inneren Wandungen der Gaskraftstoff-Überleitungen 15, 15' von dem gasförmigen Kraftstoff 31 nicht durchströmbar verschlossen, wobei jeweils der stromabseitige zweite Abschnitt der Schließkörperkanäle 17, 17' mit seinem stromabseitigen Ende an jeweils der inneren Wandung der Gaskraftstoff-Überleitungen 15, 15' anliegt.

Das Umstellen von der zweiten Konfiguration in die erste Konfiguration erfolgt durch das Schließen des Kraftstoffventils 16 des gasförmigen Kraftstoffes 31 (vgl. Fig. 2). Dadurch entfällt die durch den gasförmigen Kraftstoff 31 aufgebrachte Druckkraft. Infolge dessen werden die beiden Schließkörper 11, 11' mittels der durch das Stellelement 20 aufgebrachten Federkraft radial auseinandergedrückt in die Gaskraftstoff-Überleitungen 15. Auf diese Weise wird die Luft-Einströmöffnung 10 freigegeben. Die erste Konfiguration bildet somit einen Ruhezustand, in dem sich das Stellelement ohne Gegenwirken der Druckkraft in Ruhestellung befindet.

Das Umstellen von der ersten Konfiguration in die zweite Konfiguration erfolgt durch das Öffnen des Kraftstoffventils 16 des gasförmigen Kraftstoffes 31 (vgl. Fig. 2), wodurch die Druckkraft auf die beiden Schließkörper 11, 11' wirkt und diese zusammendrückt.

Fig. 5 zeigt in einer Draufsicht auf die Injektoranordnung 100 mit Blick in Richtung Brennkammer BK eine beispielhafte Anordnung der Stützelemente 7 und/oder zweiten Drallelemente 70 und der Gaskraftstoff-Überleitungen 15, 15' in dem zweiten Gaskanal 5. Dabei sind beispielhaft in Summe acht Stützelemente 7 und/oder Drallelemente 70 einschließlich der Gaskraftstoff-Überleitungen 15, 15' angeordnet. Zur Reduktion des Strömungswiderstandes weisen vorzugsweise die Stützelemente 7 und/oder Drallelemente 70 im Querschnitt einen kleineren Aufbau auf als die Gaskraftstoff-Überleitungen 15, 15`.

Fig. 6 zeigt eine mögliche Ausbildungsvariante der Injektoranordnung 100 für ein Betriebsszenario mit permanent fließendem gasförmigem Kraftstoff. Dabei ist die Luft-Einströmöffnung 10 mittels eines darin im Betrieb nicht beweglichen Verschlusses 21 permanent verschlossen.

Die vorgeschlagene Injektoranordnung 100 ermöglicht vorteilhafterweise einen äußerst emissionsarmen Betrieb innerhalb unterschiedlicher Betriebsszenarien mit unterschiedlichen Kraftstoffen.

### Bezugszeichenliste

- 1: Injektorschaft
- 100: Injektoranordnung
- 2: Gaskraftstoff-Zuleitung
- 3: Flüssigkraftstoff-Zuleitung
- 4: Zentralkörper
- 40: erster Gaskanal
- 5: zweiter Gaskanal
- 50: Luftkanal
- 6: Flüssigkraftstoffeindüsung
- 60: Flüssigkraftstoff-Austrittsöffnung
- 7: Stützelement
- 70: zweites Drallelement
- 8: Flüssigkraftstoff-Ringreservoir
- 9: Gaskraftstoff-Ringreservoir
- 10: Einströmöffnung
- 11, 11': Schließkörper
- 110, 110': Kolben
- 111: Ausnehmung
- 12: Strömungskörper
- 13: Drallelemente
- 131: dritter Gaskanal
- 132: vierter Gaskanal
- 133: äußerer Luftkanal
- 134: äußerster Luftkanal
- 14: Hitzeschild
- 15, 15': Gaskraftstoff-Überleitung
- 16, 16': Kraftstoffventil
- 17, 17': Schließkörper-Kanal
- 18, 18': Umwandung
- 19, 19': Dichtmittel
- 20: Stellelement
- 21: Verschluss
- 22: Injektor-Hauptkörper
- 30: Luft
- 31: gasförmiger Kraftstoff
- 32: Flüssigkraftstoff
- BK: Brennkammer
- L: Injektor-Längsachse

## Patentansprüche

1. Injektoranordnung (100) für eine Gasturbine, insbesondere ein Triebwerk eines Flugzeugs, zum Einbringen eines gasförmigen Kraftstoffes (31) und eines Flüssigkraftstoffes (32) sowie Luft (30) in eine Brennkammer (BK), mit einem Injektorschaft (1) und einem entlang einer Injektorlängsachse (L) ausgerichteten Injektor-Hauptkörper (22), wobei der Injektor-Hauptkörper (22) umfasst:
- einen zentral auf der Injektorlängsachse (L) angeordneten ersten Gaskanal (40), zum Einbringen einer Gasströmung in die Brennkammer (BK),
- zumindest einen radial außen um den ersten Gaskanal (40) umlaufend angeordneten Luftkanal (50, 133, 134) und
- eine radial um den ersten Gaskanal (40) angeordnete Flüssigkraftstoffeindüsung (6) zum Einbringen des Flüssigkraftstoffes (32) in die Brennkammer (BK),
wobei die Injektoranordnung (100) zudem zum Einbringen des gasförmigen Kraftstoffes (31) eingerichtet ist,
**dadurch gekennzeichnet,**
**dass** die Injektoranordnung (100) zum Einnehmen, insbesondere zweier, alternativer Konfigurationen ausgebildet ist, zwischen welchen die Injektoranordnung (100) während des Betriebs umstellbar ist, wobei der erste Gaskanal (40) in einer ersten Konfiguration mit Luft (30), in Funktion als Lufteindüsung, und in einer zweiten Konfiguration mit dem gasförmigen Kraftstoff (31), in Funktion als Gaskraftstoff-Eindüsung, durchströmbar ist.

2. Injektoranordnung (100) nach Anspruch 1,
**dadurch gekennzeichnet,**
**dass** der erste Gaskanal (40) in einem stromaufseitgen Endabschnitt eine Luft-Einströmöffnung (10) umfasst, die insbesondere zentral auf der Injektorlängsachse (L) angeordnet ist, und
**dass** innerhalb des Injektor-Hauptkörpers (22) zumindest eine, vorzugsweise zwei, Gaskraftstoff-Überleitung/en (15, 15') angeordnet ist/sind, die zwischen einer Gaskraftstoff-Zuleitung (2), insbesondere zwischen einem stromab der Gaskraftstoff-Zuleitung (2) angeordneten Gaskraftstoff-Ringreservoir (9), und dem ersten Gaskanal (40), angeordnet ist/sind und insbesondere radial verläuft/verlaufen,
wobei in der ersten Konfiguration die Gaskraftstoff-Überleitung/en (15, 15') verschlossen ist/sind und in der zweiten Konfiguration die Luft-Einströmöffnung (10) verschlossen ist.

3. Injektoranordnung (100) nach Anspruch 2,
**dadurch gekennzeichnet,**
**dass** zum Umstellen zwischen den Konfigurationen zumindest ein, vorzugsweise zwei, Schließkörper (11, 11') vorhanden ist/sind, welche/r in der ersten Konfiguration zum Verschluss der Gaskraftstoff-Überleitung/en (15, 15') unter Freigabe der Luft-Einströmöffnung (10) radial in die Gaskraftstoff-Überleitung/en (15, 15') verstellt ist/sind und
in der zweiten Konfiguration zum Verschluss der Luft-Einströmöffnung (10) unter Freigabe der Gaskraftstoff-Überleitung/en (15, 15') radial zentral in oder stromab der Luft-Einströmöffnung (10) in dem ersten Gaskanal (40) positioniert ist/sind.

4. Injektoranordnung (100) nach Anspruch 3,
**dadurch gekennzeichnet,**
**dass** in dem zumindest einen Schließkörper (11, 11') ein Schließkörper-Kanal (17, 17'), insbesondere zur Durchströmung mit dem gasförmigen Kraftstoff (31), angeordnet ist, welcher insbesondere mittels der Positionierung des/der Schließkörper/s (11, 11') in der ersten Konfiguration nicht durchströmbar und in der zweiten Konfiguration durchströmbar angeordnet ist.

5. Injektoranordnung (100) nach einem der vorhergehenden Ansprüche,
**dadurch gekennzeichnet,**
**dass** zur Umstellung zwischen den Konfigurationen zumindest ein federelastisches Stellelement (20) vorhanden ist, welches mittels Federkraft in Zusammenwirken mit einer durch den gasförmigen Kraftstoff aufgebrachten Druckkraft die Umstellung zwischen der ersten Konfiguration und der zweiten Konfiguration bewirkt.

6. Injektoranordnung (100) nach Anspruch 5,
**dadurch gekennzeichnet,**
**dass** die erste Konfiguration einen Ruhezustand bildet, in dem sich das Stellelement (20) ohne Gegenwirken der Druckkraft in Ruhestellung befindet und dass in der zweiten Konfiguration das Stellelement (20) unter Gegenwirken der Druckkraft verstellt ist.

7. Injektoranordnung (100) nach zumindest Anspruch 3 und 5,
**dadurch gekennzeichnet,**
**dass** das Stellelement (20) an dem zumindest einen Schließkörper (11, 11') angeordnet, insbesondere befestigt ist.

8. Injektoranordnung (100) nach Anspruch 7,
**dadurch gekennzeichnet,**
**dass** zwei Schließkörper (11, 11') sowie zwei Gaskraftstoff-Überleitungen (15, 15`) in Umlaufrichtung bezüglich der Injektorlängsachse (L) jeweils einander gegenüberliegend angeordnet sind, wobei das Stellelement (20) jeweils mit einem Ende an einem der Schließkörper (11, 11') befestigt ist, wobei in der ersten Konfiguration die Schließkörper (11, 11') mittels des Stellelements (20) unter Freigabe der Luft-Einströmöffnung (10) radial in die Gaskraftstoff-Überleitungen (15, 15') auseinandergedrückt sind, und/oder
in der zweiten Konfiguration die Schließkörper (11, 11') mittels der Druckkraft des gasförmigen Kraftstoffes entgegen der Federkraft des Stellelements (20) radial zusammengedrückt sind, wobei die Schließkörper (11, 11') einander berührend zentral innerhalb des ersten Gaskanals (40) positioniert sind.

9. Injektoranordnung (100) nach einem der Ansprüche 3 bis 8,
**dadurch gekennzeichnet,**
**dass** an der axialen Position des oder der Schließkörper/s (11, 11') der erste Gaskanal (40) einen geringsten Strömungsquerschnitt, insbesondere einen kleinsten Durchmesser, aufweist.

10. Injektoranordnung (100) nach einem der vorhergehenden Ansprüche,
**dadurch gekennzeichnet,**
**dass** der Luftkanal (50) als radial unmittelbar um den ersten Gaskanal (40) umlaufender, zweiter Gaskanal (5) ausgebildet ist, wobei beispielsweise dessen stromaufseitiges Ende zumindest im Wesentlichen auf der axialen Position des stromaufseitigen Endes der Luft-Einströmöffnung (10) positioniert ist.

11. Injektoranordnung (100) nach Anspruch 10,
**dadurch gekennzeichnet,**
**dass** der erste Gaskanal (40) in einem sich koaxial zu der Injektorlängsachse (L) erstreckenden Zentralkörper (4) innerhalb des zweiten Gaskanals (5) angeordnet ist, wobei sich die Gaskraftstoff-Überleitung/en (15, 15') radial durch den zweiten Gaskanal (5) erstreckt/erstrecken und wobei insbesondere weitere Stützelemente (7) und/oder zweite Drallelemente (70) zur Halterung des Zentralkörpers (12) innerhalb des zweiten Gaskanals (5) sich radial erstreckend angeordnet sind.

12. Injektoranordnung (100) nach Anspruch 11,
**dadurch gekennzeichnet,**
**dass** die Gaskraftstoff-Überleitung/en (15, 15') in dem zweiten Gaskanal (5) strömungsgünstig geformt und/oder verkleidet sind, wobei die Gaskraftstoff-Überleitung (15, 15`), ggf. jeweils, insbesondere als zweites Drallelement (70) wirkend ausgebildet sein kann.

13. Injektoranordnung (100) nach einem der Ansprüche 10 bis 12,
**dadurch gekennzeichnet,**
**dass** die Flüssigkraftstoffeindüsung (6) radial außen um den zweiten Gaskanal (5) angeordnet ist und zum Einbringen des Flüssigkraftstoffes an dem stromabseitigen Ende des zweiten Gaskanals (5), in eine den zweiten Gaskanal (5) durchströmende und/oder aus diesem austretende Luftströmung, ausgebildet ist, insbesondere mittels zumindest einer an dem stromabseitigen Ende des zweiten Gaskanals (5) mündenden Flüssigkraftstoff-Austrittsöffnung (60).

14. Injektoranordnung (100) nach einem der vorhergehenden Ansprüche,
**dadurch gekennzeichnet,**
**dass** radial außen umlaufend um die Flüssigkraftstoffeindüsung (6) zumindest ein dritter Gaskanal (131), und vorzugsweise weiterhin ein vierter Gaskanal (132) angeordnet ist/sind, wobei der dritte Gaskanal (131) als radial äußerer Luftkanal (133) und ggf. der vierte Gaskanal (132) als radial äußerster Luftkanal (134) ausgebildet sind.

15. Flugzeug mit zumindest einem Triebwerk umfassend eine Injektoranordnung (100) nach einem der vorhergehenden Ansprüche, und mit einer Kraftstoffperipherie umfassend
zumindest jeweils eine Tankvorrichtung für gasförmigen Kraftstoff und für Flüssigkraftstoff und
Leitungsmittel zur Leitung des gasförmigen Kraftstoffes und des Flüssigkraftstoffes von der jeweiligen Tankvorrichtung zu der Injektoranordnung (100), wobei in den Leitungsmitteln zumindest jeweils ein Kraftstoffventil (16, 16') zur Steuerung und/oder Regelung des gasförmigen Kraftstoffes und des Flüssigkraftstoffes angeordnet ist, wobei bei Schließen des Kraftstoffventils (16) für gasförmigen Kraftstoff, mit Unterbrechung des Flusses an gasförmigem Kraftstoff, die Injektoranordnung (100) eine erste Konfiguration einnimmt und bei Öffnen des Kraftstoffventils (16) für gasförmigen Kraftstoff die Injektoranordnung (100) eine zweite Konfiguration einnimmt.
